# FASCICULE DE BREVET EUROPEEN

(11) **EP 1 882 796 B1**
(45) Date de publication et mention de la délivrance du brevet: **18.05.2016**
(21) Numéro de dépôt: 07014672.5
(22) Date de dépôt: 26.07.2007
(51) Int. Cl.: E04H 4/00

(54) **Bassin, type piscine, conçu apte à être immergé dans un cours ou plan d'eau et procédé de montage et de mise à l'eau**
Schwimmbecken zum Versinken in einem Flüss oder einem Staubecken und Montage- und Treibungsverfahren
Swimming pool type tank, designed to be immerged in a stream or a reservoir and method for assembly and placing in water

(30) Priorité: 28.07.2006 FR 0653160
(43) Date de publication de la demande: 30.01.2008
(73) Titulaire: Walter, Gilbert M., 67240 Bischwiller (FR); Claus, Pascal M., 67500 Haguenau (FR)
(72) Inventeur: Walter, Gilbert M., 67240 Bischwiller (FR); Claus, Pascal M., 67500 Haguenau (FR)
(74) Mandataire: Rhein, Alain

(56) Documents cités:
- DE-U1- 20 300 710
- FR-A1- 2 500 519
- FR-A1- 2 853 679
- US-A- 3 078 472
- US-A- 3 402 817
- US-A- 4 747 362
- US-A- 5 638 556

## Description

L'invention concerne un bassin de type piscine, conçu apte à être immergé dans un cours ou plan d'eau, comportant une structure portante sur laquelle sont fixés et/ou tendus des panneaux souples ou rigides formant les parois périphériques et le fond du bassin, ladite structure comportant une partie flottante comprenant un ou plusieurs flotteurs et une partie immergée pourvue d'éléments formant ballasts.

La présente invention trouvera son application plus particulièrement dans le domaine des bassins d'agrément de type piscine présentant la particularité en ce qu'une telle piscine est implantée dans un milieu aquatique dont elle peut utiliser l'eau.

A l'heure actuelle, il existe très peu de structures sécurisées susceptibles d'accueillir un large public pour des activités de baignades durant les périodes estivales.

De nombreuses municipalités souhaiteraient pouvoir s'équiper de telles structures sous forme de piscines publiques traditionnelles, mais ne peuvent le faire en raison des investissements importants nécessaires et qui dépassent habituellement les moyens dont ils disposent.

Cette pénurie d'installation amène le public à fréquenter des sites de baignade naturels de type courant d'eau ou plan d'eau qui ne sont pas en mesure de leur offrir une sécurité équivalente.

Même s'il est de plus en plus courant de réaliser sur ces sites naturels des aménagements adaptés à la baignade, de tels aménagements ne permettent pas de délimiter des espaces sécurisés restreints, parfaitement contrôlables.

En particulier, il est très peu répandu des sites parfaitement délimités, non seulement en surface mais aussi en profondeur au niveau de ces cours ou plan d'eau, sans compter qu'il est très facile pour un usager d'échapper à la vigilance du personnel de sécurité pour franchir les zones de délimitation et rejoindre des eaux libres et dangereuses.

De plus, ces eaux dans des sites naturels, même si elles sont de qualité adaptée à la baignade, sont très souvent chargées de particules qui ne permettent pas de visualiser le fond et de distinguer une personne en situation de noyade.

L'on a d'ores et déjà conçu des bassins de type piscine flottante tel que décrite dans le document FR-2.860.819. De telles piscines comportent une structure portante essentiellement constituée d'un assemblage de flotteurs modulaires formant une plage périphérique au bassin, sur le pourtour externe de cette plage étant ménagée une barrière de protection. Le bassin proprement dit est défini par un filet en forme de poche fixé à l'intérieur de la structure portante, ce filet étant lesté dans sa partie formant le fond du bassin.

Il paraît évident que la conception du bassin à partir d'un simple filet est très peu sécurisante.

Si, en théorie, un tel filet « flottant » est susceptible d'être nettoyé, cette opération ne peut être menée à bien qu'après dépose de ce filet pour pouvoir l'amener sur un site de nettoyage adapté.

Il est encore connu des piscines aux caractéristiques similaires dont le bassin, au lieu d'être conçu par un filet, est réalisé à partir de panneaux perforés assemblés. Si de tels panneaux confèrent à la structure du bassin une certaine rigidité, ils confèrent une certaine lourdeur à l'ensemble sans compter que ces panneaux doivent être conçus en des matériaux répondant à certaines qualités, telles que la tenue à l'oxydation, sans compter qu'au contact de ces panneaux, il y a lieu d'éviter tout risque de blessure.

On connait également par le document DE-U-203 00 710, un bassin flottant constitué de parois périphériques et d'un fond rendu solidaire d'une structure portante définissant un pont périphérique et comportant des éléments flottants. Des corps creux sous forme de ballasts sont encore répartis autour des parois périphériques du bassin en s'étendant depuis le bord supérieur de ce dernier en direction du fond. Au travers de ces ballasts qui peuvent être gonflés d'air ou remplis d'eau, la profondeur d'mmersion du bassin peut être ajustée tout comme son assiette. Ce bassin comporte toutes les caractéristiques du préambule de la revendication 1.

Ces conceptions connues de bassins flottants de type piscine posent très clairement le problème du nettoyage.

En réalité, ce nettoyage est un problème crucial pour ces piscines immergées dans des cours ou plans d'eau, d'autant qu'il est très souvent utilisé l'eau dans le milieu duquel est immergée la piscine en raison de la structure perforée des parois. Si, au travers d'une telle structure, l'eau est systématiquement renouvelée, toutes les particules en suspension dans le milieu naturel se retrouvent nécessairement à l'intérieur du bassin, particules qui viennent alors se déposer le long des parois en favorisant le développement d'algues souvent tenaces et difficiles à enlever.

Un autre problème de ces bassins est leur fabrication en vu de leur mise à l'eau. S'agissant de bassins destinés à accueillir du public, ils sont nécessairement de grandes dimensions et représentant un poids important, à tel point qu'il est utile de faire appel à des moyens de transport et de manutention exceptionnels.

En fait, ces bassins ne peuvent être transportés assemblés, justement en raison de leurs dimensions hors normes. Il est donc d'usage de les concevoir en bordure ou à proximité du plan ou cours d'eau dans lequel sont prévus d'être installé.

Se pose alors l'accès, non seulement sur le site d'assemblage, mais aussi au plan ou cours d'eau à des engins de levage de taille adaptée aux dimensions et poids de ces bassins pour leur mise à l'eau. Evidemment l'on peut concevoir des ouvrages adaptés de génie civil. Or, l'intérêt principal de ces bassins flottants est d'être de conception économique en comparaison à des bassins en dur, intérêt qui est amenuisé au travers de l'obligation de concevoir des accès adaptés à des engins de levage ou des ouvrages spécialement destinés pour la mise à l'eau.

A noter que pour répondre au problème du nettoyage, ces bassins doivent être régulièrement sortis de l'eau. C'est donc périodiquement que se posent ces problèmes de manutention.

La présente invention se veut à même de répondre aux inconvénients des bassins type piscine immergée connus en proposant une solution avantageuse à même de répondre tant aux contraintes de nettoyage que de la qualité d'eau à respecter sur un tel site destiné à être ouvert au public.

A cet effet, l'invention concerne un bassin, type piscine, conçu apte à être immergé dans un cours ou plan d'eau, comportant une structure portante sur laquelle sont fixés et/ou tendus des panneaux souples ou rigides formant les parois périphériques et le fond du bassin, ladite structure comportant une partie flottante comprenant un ou plusieurs flotteurs et une partie normalement immergée pourvue d'éléments formant ballasts. Tout particulièrement, ladite partie immergée comporte une structure périphérique verticale surmontant une structure sensiblement horizontale conçue à la manière d'un radeau et comportant au moins en partie les éléments formant ballast pour faire émerger ou surnager ledit bassin sur le plan ou cours d'eau d'une telle façon que le bassin vient à émerger hors de l'eau dans son intégralité et la partie flottante est supportée par la partie normalement immergée.

Selon une particularité avantageuse de la présente invention, il est associé à ce bassin des moyens de filtration d'eau. Tout particulièrement, ces moyens de filtration sont conçus aptes à filtrer l'eau prélevée extérieurement au bassin pour l'injecter dans ce dernier.

Un des avantages de la présente invention consiste en ce qu'au travers des ballasts que comporte la partie immergée de la structure portante, ledit bassin peut être émergé non seulement pour faciliter son nettoyage, mais aussi sa vidange et, surtout, son remplissage à l'aide d'une eau filtrée, bien que prélevée du milieu dans lequel le bassin est installé.

De plus, le bassin vient à émerger hors de l'eau dans son intégralité et la partie flottante est supportée par la partie normalement immergée ce qui permet de préserver, autour du bassin même hors de l'eau, une plage de circulation facilitant les interventions d'entretien.

Quant aux parois, elles peuvent être ou non perforées, tout comme seulement une partie de ces parois peut comporter de telles perforations. De même en cas d'adoption d'une filtration, elles peuvent ne pas être perforées pour éviter un renouvellement d'eau au travers de ces parois mais par l'intermédiaire de systèmes de filtration. Il est encore possible, au travers de cette filtration et l'une ou l'autre paroi perforée, de créer, au travers du bassin un flux d'eau de renouvellement.

Toutefois, ces parois sont, selon le cas, non étanches une ou plusieurs ouvertures pour favoriser l'évacuation de l'eau en phase d'émersion du bassin. Eventuellement, cette ou ces ouvertures peuvent être conçues aptes à être obturées.

Un autre avantage consiste en ce qu'une fois émergé, le bassin présente un faible tirant d'eau facilitant ses déplacements, voire sa mise hors eau.

La conception selon l'invention du bassin permet la mise en oeuvre, de manière avantageusement, d'un procédé de montage qui facilite considérablement la mise à l'eau de ce bassin.

Ainsi, l'invention concerne encore un procédé de montage en vu de la mise à l'eau d'un bassin flottant consistant :
- à assembler à terre ou directement sur l'eau la structure horizontale en forme de radeau de la partie immergée, intégrant des éléments formant ballasts ;
- après mise à l'eau de cette structure horizontale, à monter sur cette dernière ladite structure verticale de la partie immergée;
- à rapporter à ladite partie immergée, la partie flottante de la structure portante du bassin.

D'autres avantages de la présente invention apparaîtront au cours de la description qui va suivre se rapportant à un exemple de réalisation donné à titre indicatif et non limitatif.

La compréhension de cette description sera facilitée en se référant aux dessins joints en annexe dans lesquels :
- la figure 1 est une représentation schématisée et en plan d'une installation de plusieurs bassins appontés à une berge d'un plan ou cours d'eau ;
- la figure 2 est une représentation schématisée et partielle vue en plan de la structure portante d'un bassin ;
- la figure 3 est une vue schématisée et partielle et en élévation de ce bassin ;
- la figure 4 est une vue schématisée et partielle et en coupe longitudinale ;
- la figure 5 est une vue schématisée d'un détail du fond du bassin ;
- les figures 6 et 7 illustrent, de manière schématisée, les moyens de mise sous tension par rapport à la structure portante des panneaux définissant les parois périphériques et le fond du bassin ;
- la figure 8 illustre de manière schématisée, le principe de la filtration, mais aussi du système de remplissage et de vidange des ballasts.

Tel que représenté dans les figures des dessins ci-joints, la présente invention a trait à un bassin 1 type piscine conçu apte à être immergé dans un plan ou cours d'eau 2 que l'on a voulu illustrer dans la figure 1.

Tout particulièrement, cette dernière laisse apparaître la berge 3 à laquelle peuvent être appontés de tels bassins 1, 1A, 1B, 1C à l'aide de pontons de liaison 4 connus en soi.

Plus particulièrement, un tel bassin 1 comporte une structure autoportante 5 prévue apte à recevoir, de manière tendue ou fixée des panneaux 6, 7, 8 concevant les parois périphériques et le fond de ce bassin 1.

Tout particulièrement, en ce qui concerne ladite structure portante 5, elle est composée d'une partie flottante 9 et d'une partie conçue pour être immergée 10. En ce qui concerne ladite partie flottante 9, elle est définie par un flotteur, préférentiellement une succession de flotteurs modulaires 11 assemblés les uns aux autres avantageusement à l'aide de moyens de liaison souples plus adaptés à la surface mobile sur laquelle vient reposer cette partie flottante 9. Une telle liaison souple facilite encore les opérations de montage et de démontage sur le plan ou cours d'eau 2.

Comme il est visible sur cette figure 1, l'assemblage de ces flotteurs modulaires 11 peut conférer au bassin 1 des formes variées, rectangulaires ou autres, notamment circulaires 1A, 1B, 1C.

Ladite partie flottante 9, définie par les flotteurs 11 constitue encore, de manière avantageuse, une plage de circulation périphérique laquelle est préférentiellement bordée, extérieurement, par une barrière de protection 12 adaptée. Tout particulièrement sur les flotteurs modulaires 11 peut être appliqué un revêtement de type bardage bois ou autre. Quant à la barrière de protection 12, elle peut être définie par un filet tendu entre une succession de poteaux conçus aptes à être fixés sur lesdits flotteurs 11 du côté externe au bassin 1.

En ce qui concerne la partie immergée 10, elle comporte une structure sensiblement horizontale 13 et une structure périphérique verticale 14 surmontant la précédente et recevant, en partie supérieure, la partie flottante 9.

Pour en revenir à la structure horizontale 13, elle est constituée d'une pluralité de longerons 15 reliés transversalement, deux à deux, par des poutrelles de liaison 16. Quant à la structure périphérique verticale 14, elle est définie par une pluralité d'éléments en V 17 fixés à leur base, selon le cas, aux longerons 15 ou aux poutrelles de liaison 16, et dont les sommets rejoignent la partie flottante 9 en l'occurrence les flotteurs modulaires 11.

Les panneaux 6, 7 et 8 concevant les parois périphériques et le fond du bassin 1 peuvent être conçus en un matériau rigide ou en toile souple. Elles peuvent être perforées ou ajourées, tout comme une ou l'autre paroi peut être ajourée la ou les autres non.

Dans un mode de réalisation avantageux, ces panneaux 6, 7, 8 constituent une poche en matériau souple dont le bord supérieur 18 est conçu apte à être fixé notamment grâce à un profilé d'accrochage 19 au niveau de la partie flottante 9 de la structure portante 5. Par ailleurs, cette poche comporte, en périphérie du panneau 8 concevant le fond du bassin 1, des moyens d'accrochage 21 à des moyens de mise sous tension 22.

Selon l'invention, ces moyens de mise sous tension 22 sont conçus aptes à exercer en périphérie au niveau du fond de la poche souple, des forces de traction vers l'extérieur du bassin à composantes essentiellement horizontales. L'objectif visé consiste en ce que, bien qu'étant souple, d'obtenir une faible déformation du fond 8 sous l'influence des usagers prenant appui sur ce dernier.

Selon une particularité de la présente invention, le fond 8 est tendu au-dessus de la structure horizontale 13 laquelle reçoit un écran de protection 23 destiné à éviter qu'un usager ne traverse le fond du bassin 1 même en cas de rupture du panneau 8 concevant normalement ce fond.

A titre d'exemple de réalisation, l'écran de protection 23 peut être conçu par un réseau de sangles tendues entre les longerons 15.

Selon l'invention, ladite partie immergée 10 de la structure portante 5 comporte des éléments formant ballasts 15 pour faire émerger ou surnager sur le plan ou cours d'eau ledit bassin 1.

Tout particulièrement, la structure horizontale 13 de la partie immergée 10 est conçue à la manière d'un radeau et comporte au moins en partie les éléments formant ballast 15, précisément pour que le bassin puisse flotter en surface de l'eau dans le but de faciliter le nettoyage, mais aussi, préalablement, la conception, l'assemblage et la mise à l'eau du bassin.

A ce propos, l'invention concerne également un procédé de montage en vu de la mise à l'eau d'un bassin flottant, consistant :
- à assembler à terre ou directement sur l'eau la structure horizontale 13 en forme de radeau de la partie immergée 10, intégrant les éléments formant ballasts 15;
- après mise à l'eau de cette structure horizontale 13 à monter sur cette dernière ladite structure verticale 14 de la partie immergée 10;
- à rapporter à ladite partie immergée 10, la partie flottante 9 de la structure portante 5 du bassin.

Dans un exemple de réalisation conforme aux dessins joints en annexe, les éléments formant ballasts sont constitués, substantiellement, par les longerons 15 conçus sous forme de réservoirs oblongs susceptibles de contenir, alternativement de l'eau ou de l'air, selon qu'il s'agit d'immerger, de faire émerger ou flotter le bassin 1.

Ainsi, chacun de ces longerons 15 est conçu apte à être raccordé à des moyens d'insufflage d'air et comportent, par ailleurs, des moyens de commande d'entrée d'eau.

Préférentiellement, les moyens d'insufflage d'air 24 et de commande d'entrée d'eau 25 sont ménagés à chacune des extrémités 26, 27, d'un longeron 15, ceci de manière à assurer un équilibrage du bassin 1 en phase d'immersion et plus particulièrement d'émersion.

D'ailleurs, selon une autre particularité de l'invention, les longerons 15 formant ballast sont compartimentés, plus exactement subdivisés en compartiments que l'on peut individuellement remplir d'air ou d'eau, ceci de manière contrôlé. L'avantage d'un tel compartimentage des ballastes consiste en ce qu'il est possible de gérer l'équilibrage du bassin en phase d'immersion et d'émersion, ceci grâce à des moyens de gestion du remplissage et de la vidange de ces ballasts. Selon un mode de réalisation avantageux, les longerons 15 sont subdivisés, dans le sens longitudinal, en deux compartiments. De manière préférentielle, l'un représente environ un tiers et l'autre les deux tiers du volume. Ces longerons 15 adoptent par ailleurs une disposition en quinconce les uns par rapport aux autres. En d'autres termes, vu d'un côté du bassin, un compartiment ne représentant qu'un tiers du volume d'un longeron jouxte un ou des compartiments de volume plus important de longerons adjacents.

On remarquera, en ce qui concerne les moyens de commande d'entrée d'eau 25, que ceux-ci peuvent constituer des moyens d'évacuation d'eau en phase 2 de remplissage d'air. Tout particulièrement, de tels moyens peuvent être définis par un simple tuyau de raccordement à chacune des extrémités d'un longeron 15 de sorte que, alternativement, en abaissant ou en rehaussant un tuyau, on favorise, par effet de vase communicant, l'écoulement de l'eau dans un sens ou dans l'autre pour garantir l'équilibrage de la structure.

Selon un mode de réalisation avantageux, le bassin 1 comporte des moyens de gestion automatisée du remplissage et de la vidange de ces éléments formant ballast 15 pour gérer l'équilibrage du bassin 1. Selon un exemple de réalisation, ces moyens de gestion sont conçus apte à piloter les moyens pour insuffler de l'air 24 et commander l'entrée d'eau 25, ces derniers se présentant, notamment sous forme de vanne motorisée.

Avantageusement, ces moyens de gestion automatisée comportent des moyens de mesure le la pression dans lesdits éléments formant ballast 15 et des moyens de comparaison entre elles des pressions mesurées pour gérer l'assiette du bassin en phase d'immersion et d'émersion. Au travers de ces moyens de gestion il peut encore être ajustée la profondeur d'immersion de ce bassin pour limiter selon le cas la hauteur d'eau dans ce dernier.

Selon une autre particularité de l'invention, ce bassin 1 comporte encore des moyens de filtration 28 permettant de filtrer l'eau prélevée extérieurement au bassin 1 pour l'injecter dans ce dernier.

De tels moyens de filtration 28 constituent, avantageusement, des moyens de remplissage du bassin 1 en phase d'immersion.

On notera qu'en cas d'usage de moyens de filtration les panneaux 6, 7, 8, définissant les parois périphériques et le fond du bassin 1, peuvent être choisis non ajourés pour éviter que de l'eau extérieure au bassin non filtrée se mélange à celle contenue dans ce dernier. Toutefois, ces moyens de filtration peuvent encore créer un flux de renouvellement d'eau au travers de ou l'autre paroi conservant des ajours.

Pour autant, ces panneaux 6, 7, 8 peuvent comporter des ouvertures, plus particulièrement en partie basse, à proximité du fond du bassin 1 pour faciliter l'évacuation de l'eau contenue dans ce dernier en phase d'émersion.

Cependant, on remarquera que la présente invention n'est nullement limitée à une telle conception puisque les moyens de filtration conçus aptes à injecter dans le bassin de l'eau filtrée prélevée extérieurement peuvent encore définir, au travers d'un circuit de dérivation adapté, des moyens de vidange de ce dernier.

Selon une autre particularité de la présente invention, entre le bord supérieur 18 des panneaux périphériques 6, 7, et la partie flottante 9, il est préservé une ouverture de débordement 29 ce qui permet, même après remplissage du bassin 1 de continuer à injecter dans ce dernier de l'eau filtrée prélevée extérieurement pour un renouvellement constant ou périodique de cette eau contenue dans ledit bassin 1, l'eau en surplus étant évacué par déversement au travers d'ouvertures de débordement 29.

Dans le mode de réalisation illustré, cette ouverture de débordement 29 est définie par un espace préservé entre le profilé d'accrochage 19 et les flotteurs 11.

Dans un mode particulier de réalisation de l'invention, la barrière de protection 12 peut être constituée par une toile ou bâche tendue. De la même façon, la barrière de protection 12 et la plage de circulation autour du bassin 1 peuvent être constitués par une seule et même toile. Il est, encore, possible d'imaginer que cette toile constitue également ledit bassin 1.

## Revendications

1. Bassin (1), type piscine, conçu apte à être immergé dans un cours ou plan d'eau (2), comportant une structure portante (5) sur laquelle sont fixés et/ou tendus des panneaux souples ou rigides (6, 7; 8) formant les parois périphériques et le fond du bassin, ladite structure (5) comportant une partie flottante (9) comprenant un ou plusieurs flotteurs (11) et une partie normalement immergée (10) pourvue d'éléments formant ballasts (15), ladite partie immergée (10) comportant une structure périphérique verticale (14) surmontant une structure sensiblement horizontale (13) conçue à la manière d'un radeau et comportant au moins en partie les éléments formant ballast (15) **caractérisé par le fait que** les éléments formant ballast (15) sont pour faire émerger ou surnager ledit bassin (1) sur le plan ou cours d' eau d'une telle façon que le bassin vient à émerger hors de l'eau dans son integralité et la partie flottante est supportée par la partie normalement émergée.

2. Bassin selon la revendication 1, **caractérisé par le fait qu'**il est associé audit bassin (1) des moyens de filtration d'eau (28) conçus aptes à filtrer l'eau prélevée extérieurement audit bassin (1) pour l'injecter dans ce dernier, et conçus aptes à constituer des moyens de remplissage dudit bassin (1).

3. Bassin selon la revendication 1 ou 2, **caractérisé par le fait que** lesdits éléments formant ballast (15) sont conçus aptes à contenir, alternativement de l'eau ou de l'air, selon qu'il s'agit d'immerger ou d'émerger ledit bassin (1), et sont conçus aptes à être raccordés à des moyens d'insufflage d'air (24) et de commande d'entrée d'eau (25).

4. Bassin selon l'une quelconque des revendications précédentes, **caractérisé par le fait qu'**il comporte des moyens de gestion automatisée du remplissage et de la vidange des éléments formant ballast (15) pour gérer l'équilibrage dudit bassin (1).

5. Bassin selon la revendication 3 et 4, **caractérisé par le fait que** lesdits moyens de gestion sont conçus apte à piloter les moyens pour insuffler de l'air (24) et commander l'entrée d'eau (25) dans les éléments formant ballast (15).

6. Bassin selon la revendication 4 ou 5, **caractérisé par le fait que** lesdits moyens de gestion automatisée comportent des moyens de mesure le la pression dans lesdits éléments formant ballast (15) et des moyens de comparaison entre elles des pressions mesurées pour gérer l'assiette du bassin (1) en phase d'immersion et d'émersion et/ou ajuster la profondeur d'immersion de ce bassin (1).

7. Bassin selon l'une des revendications précédentes, **caractérisé par le fait que** ladite structure horizontale (13) est constituée d'une pluralité de longerons (15) formant ballasts reliés entre eux par des poutrelles de liaison (16), et ladite structure périphérique verticale (14) est définie par une pluralité d'éléments (17) fixés à leur base, selon le cas, auxdits longerons (15) ou auxdites poutrelles de liaison (16), et dont les sommets rejoignent ladite partie flottante (9).

8. Bassin selon la revendication 7, **caractérisé par le fait que** lesdits longerons (15) formant ballasts sont compartimentés.

9. Bassin selon la revendication 8, **caractérisé par le fait que** les longerons (15) sont subdivisés, dans le sens longitudinal, en deux compartiments, dont un représente environ un tiers et l'autre les deux tiers du volume, ces longerons (15) adoptant une disposition en quinconce les uns par rapport aux autres pour qu'un compartiment ne représentant qu'un tiers du volume d'un longeron (15) jouxte un ou des compartiments de volume plus important de logerons (15) adjacents.

10. Bassin selon l'une des revendications 7 à 9, **caractérisé par le fait que** lesdits moyens d'insufflage d'air (24) et de commande d'entrée d'eau (25) sont ménagés à chacune des extrémités (26, 27) d'un ballast (15), de façon apte à assurer un équilibrage dudit bassin (1) en phase d'immersion ou d'émersion lesdits moyens de commande d'entrée d'eau (25), étant encore conçus aptes à constituer des moyens d'évacuation d'eau

11. Bassin selon l'une des revendications précédentes, **caractérisé par le fait que** lesdits panneaux (6, 7, 8) constituent une poche en matériau souple dont lé bord supérieur (18) est conçu apte à être fixé notamment grâce à un profilé d'accrochage (19) au niveau de ladite partie flottante (9) de ladite structure portante (5), ladite poche comportant, en périphérie du panneau (8) concevant le fond dudit bassin (1), dés moyens d'accrochage (21) à des moyens de mise sous tension (22).

12. Bassin selon la revendication 11, **caractérisé par le fait que** ledit fond (8) est tendu au-dessus de ladite structure horizontale (13) laquelle reçoit un écran de protection (23), notamment conçu par un réseau de sangles tendues entre lesdits longerons (15).

13. Bassin selon l'une des revendications précédentes, **caractérisé par le fait que** ladite partie flottante (9), définie par lesdits flotteurs (11), constitue une plage de circulation périphérique laquelle est préférentiellement bordée, extérieurement, par une barrière de protection (12) adaptée, notamment définie par un filet, ou encore une toile ou une bâche, tendu entre une succession de poteaux conçus aptes à être fixés sur lesdits flotteurs (11) du côté externe audit bassin (.

14. Bassin selon l'une des revendications précédentes, **caractérisé par le fait que** entre le bord supérieur (18) desdits panneaux périphériques (6, 7), et ladite partie flottante (9), il est préservé une ouverture de débordement (29), notamment définie par un espace préservé entre un profilé d'accrochage (19) et lesdits flotteurs (11).

15. Bassin selon l'une des revendications précédentes, **caractérisé par le fait que** lesdites parois (6, 7, 8) ne sont pas étanches, et comportent des ouvertures autorisant l'évacuation de l'eau en phase d'émersion dudit bassin (1).

16. Procédé de montage comprenant la mise à l'eau d'un bassin flottant (1) selon l'une quelconque des revendications précédentes, **caractérisé en ce que** :
- on assemble à terre ou directement sur l'eau la structure horizontale (13) en forme de radeau de la partie immergée (10), intégrant les éléments formant ballasts (15);
- après mise à l'eau de cette structure horizontale (13), on monte sur cette dernière ladite structure verticale (14) de la partie immergée (10);
- on rapporte à ladite partie immergée (10), la partie flottante (9) de la structure portante (5) du bassin (1).

## Patentansprüche

1. Becken (1) in der Bauart eines Schwimmbeckens, das konstruiert ist, um in einen Wasserlauf oder eine Wasserfläche (2) einzutauchen, umfassend eine tragende Struktur (5), an der elastische oder starre Platten (6, 7; 8) befestigt und/oder gespannt sind, welche die Umfangswände bilden, und den Boden des Beckens, wobei die Struktur (5) einen schwimmenden Teil (9), der einen oder mehrere Schwimmer (11) umfasst, und einen normalerweise eingetauchten Teil (10), der mit ballastbildenden Elementen (15) ausgestattet ist, aufweist, wobei der eingetauchte Teil (10) eine vertikale Umfangsstruktur (14) aufweist, die eine etwa horizontale Struktur (13) überragt, die in der Art eines Floßes konstruiert ist und mindestens teilweise die ballastbildenden Elemente (15) aufweist, **dadurch gekennzeichnet, dass** die ballastbildenden Elemente (15), um das Becken (1) aus der Wasserfläche oder dem Wasserlauf (2) auftauchen oder aufschwimmen zu lassen, derart sind, dass das Becken aus dem Wasser vollständig auftaucht und der schwimmende Teil (9) von dem normalerweise aufgetauchten Teil gestützt wird.

2. Becken nach Anspruch 1, **dadurch gekennzeichnet, dass** dem Becken (1) Wasserfiltrationsmittel (28) zugeordnet sind, die konstruiert sind, um imstande zu sein, das außerhalb des Beckens (1) entnommene Wasser zu filtern, um es in dieses einzuleiten, und konstruiert sind, um imstande zu sein, Füllmittel des Beckens (1) zu bilden.

3. Becken nach Anspruch 1 oder 2, **dadurch gekennzeichnet, dass** die ballastbildenden Elemente (15) konstruiert sind, um imstande zu sein, alternativ Wasser oder Luft zu enthalten, je nachdem, ob das Becken (1) eingetaucht oder aufgetaucht sein soll, und konstruiert sind, um imstande zu sein, an Lufteinblasmittel (24) und Wassereinlasssteuerungsmittel (25) angeschlossen zu sein.

4. Becken nach einem der vorangehenden Ansprüche, **dadurch gekennzeichnet, dass** es automatisierte Verwaltungsmittel für das Befüllen und Entleeren der ballastbildenden Elemente (15) zur Verwaltung der Gleichgewichtseinstellung des Beckens (1) aufweist.

5. Becken nach Anspruch 3 und 4, **dadurch gekennzeichnet, dass** die Verwaltungsmittel konstruiert sind, um imstande zu sein, die Lufteinblasmittel (24) zu lenken und den Wassereinlass (25) in die ballastbildenden Elemente (15) zu steuern.

6. Becken nach Anspruch 4 oder 5, **dadurch gekennzeichnet, dass** die automatisierten Verwaltungsmittel Messmittel les Drucks in den ballastbildenden Elementen (15) und Vergleichsmittel untereinander der gemessenen Drücke aufweisen, um die Lage des Beckens (1) in der Eintauch- und Auftauchphase zu verwalten und/oder um die Eintauchtiefe dieses Beckens (1) zu regulieren.

7. Becken nach einem der vorangehenden Ansprüche, **dadurch gekennzeichnet, dass** die horizontale Struktur (13) von einer Vielzahl von ballastbildenden Längsträgern (15), die untereinander anhand von Verbindungsbalken (16) verbunden sind, gebildet ist, und die vertikale Umfangsstruktur (14) von einer Vielzahl von Elementen (17) definiert ist, die an ihrer Basis je nach Fall an den Längsträgern (15) oder an den Verbindungsbalken (16) befestigt sind, und deren Spitzen den schwimmenden Teil (9) erreichen.

8. Becken nach Anspruch 7, **dadurch gekennzeichnet, dass** die ballastbildenden Längsträger (15) in Abteile unterteilt sind.

9. Becken nach Anspruch 8, **dadurch gekennzeichnet, dass** die Längsträger (15) in Längsrichtung in zwei Abteile unterteilt sind, von denen eins zirka ein Drittel und das andere die zwei Drittel des Volumens darstellt, wobei diese Längsträger (15) eine zueinander versetzte Anordnung annehmen, damit ein Abteil, das nur ein Drittel des Volumens eines Längsträgers (15) darstellt, neben einem oder Abteilen mit größerem Volumen benachbarter Längsträger (15) ist.

10. Becken nach einem der Ansprüche 7 bis 9, **dadurch gekennzeichnet, dass** die Lufteinblasmittel (24) und die Wassereinlasssteuerungsmittel (25) an jedem der Enden (26, 27) eines Ballasts (15) derart ausgebildet sind, dass eine Gleichgewichtseinstellung des Beckens (1) in der Eintauch- oder Auftauchphase gesichert ist, wobei die Wassereinlasssteuerungsmittel (25) auch konstruiert sind, um imstande zu sein, Wasserauslassmittel zu bilden.

11. Becken nach einem der vorangehenden Ansprüche, **dadurch gekennzeichnet, dass** die Platten (6, 7, 8) eine Tasche aus elastischem Material bilden, deren oberer Rand (18) konstruiert ist, um imstande zu sein, vor allem dank eines Halteprofils (19) im Bereich des schwimmenden Teils (9) der tragenden Struktur (5) befestigt zu sein, wobei die Tasche am Umfang der Platte (8), die den Boden des Beckens (1) bildet, Haltemittel (21) an Spannungsmitteln (22) aufweist.

12. Becken nach Anspruch 11, **dadurch gekennzeichnet, dass** der Boden (8) über der horizontalen Struktur (13) gespannt ist, welche einen Schutzschirm (23) empfängt, der insbesondere von einem Netz zwischen den Längsträgern (15) gespannter Gurte gebildet ist.

13. Becken nach einem der vorangehenden Ansprüche, **dadurch gekennzeichnet, dass** der schwimmende Teil (9), der von den Schwimmern (11) definiert ist, einen Umfangszirkulationsbereich bildet, der vorzugsweise außen von einer entsprechenden Schutzbarriere (12) gesäumt ist, die insbesondere von einem Netz definiert ist, oder auch von einen Stoff oder einer Plane, gespannt zwischen einer Abfolge von Stangen, die konstruiert sind, um imstande zu sein, auf den Schwimmern (11) an der Außenseite des Beckens befestigt zu sein.

14. Becken nach einem der vorangehenden Ansprüche, **dadurch gekennzeichnet, dass** zwischen dem oberen Rand (18) der Umfangsplatten (6, 7) und dem schwimmenden Teil (9) eine Überlauföffnung (29) ausgespart ist, die insbesondere von einem ausgesparten Raum zwischen einem Halteprofil (19) und den Schwimmern (11) definiert ist.

15. Becken nach einem der vorangehenden Ansprüche, **dadurch gekennzeichnet, dass** die Wände (6, 7, 8) nicht dicht sind und Öffnungen aufweisen, welche das Ablassen von Wasser in der Auftauchphase des Beckens (1) erlauben.

16. Montageverfahren, umfassend die Wasserung eines schwimmenden Beckens (1) nach einem der vorangehenden Ansprüche, **dadurch gekennzeichnet, dass**:
- die horizontale Struktur (13) in Floßform des eingetauchten Teils (10) am Boden oder direkt auf dem Wasser montiert wird, bei Integration der ballastbildenden Elemente (15),
- nach der Wasserung dieser horizontalen Struktur (13) auf dieser die vertikale Struktur (14) des eingetauchten Teils (10) montiert wird,
- der schwimmende Teil (9) der tragenden Struktur (5) des Beckens (1) am eingetauchten Teil (10) angebracht wird.

## Claims

1. A basin (1), the swimming pool type, designed to be submerged in a waterway or body of water (2), including a support structure (5) on which flexible or rigid panels (6, 7; 8) are fixed and/or stretched forming the peripheral walls and the bottom of the basin, said structure (5) including a floating portion (9) comprising one or more floats (11) and a normally submerged part (10) provided with elements forming ballasts (15), said submerged part (10) including a vertical peripheral structure (14) topping a substantially horizontal structure (13) designed like a raft and including at least part of the ballast-forming elements (15), **characterized in that** the ballast-forming elements (15) are made to emerge or float in said basin (1) on the body of water or waterway (2), such that the basin emerges outside the water in its entirety and the floating part is supported by the normally emerging part.

2. The basin according to claim 1, **characterized in that** water filtration means (28) associated with said basin (1) that are designed able to filter the water removed from outside said basin (1) to inject it into the latter, and designed able to constitute means for filling said basin (1).

3. The basin according to claim 1 or 2, **characterized in that** said ballast-forming elements (15) are designed able to contain water or air, alternatively, depending on whether it involves submerging said basin (1) or having it emerge, and are designed able to be connected to air blowing means (24) and water intake control means (25).

4. The basin according to any one of the preceding claims, **characterized in that** it includes means for automated management of the filling and emptying of the ballast-forming means (15) to manage the equilibration of said basin (1).

5. The basin according to claim 3 and 4, **characterized in that** said management means are designed able to control the air blowing means (24) and to command the entry of water (25) in the ballast-forming elements (15).

6. The basin according to claim 4 or 5, **characterized in that** said automated management means include means for measuring the pressure in said ballast-forming elements (15) and means for comparing the measured pressures to one another to manage the base of the basin (1) in the submersion and emersion phases and/or to adjust the submersion depth of this basin (1).

7. The basin according to one of the preceding claims, **characterized in that** said horizontal structure (13) is made up of a plurality of side rails (15) forming ballasts connected to one another by connecting means (16), and said vertical peripheral structure (14) is defined by a plurality of elements (17) fixed at their base, depending on the case, to said side rails (15) or to said connecting beams (16), and the apices of which join said floating part (9).

8. The basin according to claim 7, **characterized in that** said side rails (15) forming ballasts are compartmentalized.

9. The basin according to claim 8, **characterized in that** the side rails (15) are subdivided, in the longitudinal direction, into two compartments, one of which represents approximately one third and the other approximately two thirds of the volume, the side rails (15) adopting a staggered arrangement relative to one another so that a compartment representing only one third of the volume of a side rail (15) is adjacent to one or more compartments with larger volumes of adjacent side rails (15).

10. The basin according to one of claims 7 to 9, **characterized in that** said air blowing means (24) and water intake control means (25) are arranged each of the ends (26, 27) of the ballast (15), so as to be able to ensure equilibration of said basin (1) in the submersion or emersion phase, said water intake control means (25) also being designed able to constitute water discharge means.

11. The basin according to one of the preceding claims, **characterized in that** said panels (6, 7, 8) make up a pouch of flexible material whereof the upper edge (18) is designed able to be fixed in particular using a catching profile (19) at said floating part (9) of said support structure (5), said pouch including, on the periphery of the panel (8) designing the bottom of said basin (1), catching means (21) for catching to energizing means (22).

12. The basin according to claim 11, **characterized in that** said bottom (8) is stretched above said horizontal structure (13), which receives the protective screen (23), in particular designed by a network of straps stretched between said side rails (15).

13. The basin according to one of the preceding claims, **characterized in that** said floating part (9), defined by said floats (11), makes up a peripheral circulation range which is preferably bordered, outwardly, by a suitable protective barrier (12), in particular defined by a net, or a canvas or tarp, stretched between a series of posts designed able to be fixed on said floats (11) on the other side of said basin.

14. The basin according to one of the preceding claims, **characterized in that** between the upper edge (18) of the peripheral panels (6, 7) and said floating part (9), an overflow opening (29) is preserved, in particular defined by a space preserved between a catching profile (19) and said floats (11).

15. The basin according to one of the preceding claims, **characterized in that** said walls (6, 7, 8) are not tight, and include openings allowing the discharge of water in the emersion phase of said basin (1).

16. An assembly method comprising placing water in a floating basin (1) according to any one of the preceding claims, **characterized in that**:
- the horizontal structure (13) in raft form of the submerged part (10) is assembled on land or directly on water, incorporating the ballast-forming elements (15);
- after placing water in this horizontal structure (13), said vertical structure (14) of the submerged part (10) is mounted on the latter;
- the floating part (9) of the support structure (5) of the basin (1) is attached to said submerged part (10).
